# EUROPÄISCHE PATENTSCHRIFT

(11) **EP 0 260 479 B1**
(45) Veröffentlichungstag und Bekanntmachung des Hinweises auf die Patenterteilung: **07.11.1990**
(21) Anmeldenummer: 87112217.2
(22) Anmeldetag: 22.08.1987
(51) Int. Cl.: F02M 45/06

(54) **Brennstoffeinspritzvorrichtung für eine Dieselbrennkraftmaschine**
Fuel injection device for diesel engines
Dispositif d'injection de combustible pour moteurs diesels

(30) Priorität: 17.09.1986 CH 3719/86
(43) Veröffentlichungstag der Anmeldung: 23.03.1988
(73) Patentinhaber: GEBRÜDER SULZER AKTIENGESELLSCHAFT, CH-8401 Winterthur (CH)
(72) Erfinder: Fuchs, Peter, CH-8450 Adlikon (CH)
(74) Vertreter: Sparing Röhl Henseler Patentanwälte

(56) Entgegenhaltungen:
- EP-A- 0 219 667
- CH-A- 290 998
- DE-B- 1 023 637
- DE-C- 586 390
- DE-C- 738 549

## Beschreibung

Die Erfindung betrifft eine Brennstoffeinspritzvorrichtung mit den Merkmalen gemäss dem Oberbegriff des Patentanspruchs.

Bei einer aus der CH-PS 290 998 bekannten Vorrichtung dieser Art beginnt die Förderphase der Pumpe, wenn während der Kolbenbewegung zum Pumpenraum hin die erste Steuerkante die Öffnung in der Zylinderwand passiert hat, und die Förderphase der Pumpe endet, wenn die zweite Steuerkante diese Öffnung während dieser Kolbenbewegung passiert hat. Mit Hilfe der dritten, mit der weiteren Öffnung zusammenwirkenden Steuerkante wird die Förderphase und damit die Einspritzung vorübergehend unterbrochen; es findet also eine Voreinspritzung und eine Haupteinspritzung statt. Da die zweite Steuerkante schräg verläuft und der Pumpenkolben im Zylinder um seine Längsachse verstellbar gelagert ist, kann durch Verdrehen des Pumpenkolbens das Ende der Haupteinspritzung verändert werden, was im allgemeinen in Abhängigkeit von der Last der Brennkraftmaschine geschieht. Mit der bekannten Vorrichtung ist es nicht möglich, das zwischen Voreinspritzung und Haupteinspritzung liegende Intervall zu verändern. Ueberdies ist der Einspritzbeginn wegen der geradlinig verlaufenden ersten Steuerkante des Pumpenkolbens nicht vorverlegbar. Durch die Unterbrechung der Förderphase wird erreicht, dass der sonst allmählich bis zu einen Zünddruck-Maximalwert ansteigende und danach abfallende Druck im Zylinder sich in seinem Verlauf etwas verflacht. Dabei bestimmt der zulässige Maximalwert des Zünddrucks den Einspritzbeginn, der meistens nach dem oberen Totpunkt liegt. Ausserdem sind der Formgebung des Nockens konstruktive Grenzen gesetzt, die die Beeinflussung des Pumpendruckverlaufes und somit des Zünddruckverlaufes erheblich einschränken. Der bisher erreichbare bestmögliche Zünddruckverlauf entspricht deshalb nicht den optimalen Verbrennungsbedingungen im Zylinder. Solche Bedingungen würden erreicht, wenn der Druck schon unmittelbar nach dem oberen Totpunkt rasch auf den maximalen Wert des Zünddruckes ansteigen würde und dann möglichst lange konstant bliebe.

Der Erfindung liegt die Aufgabe zugrunde, eine Brennstoffeinspritzvorrichtung der eingangs genannten Art so zu verbessern, dass der geschilderte optimale Zünddruckverlauf im Zylinder erreicht wird.

Diese Aufgabe wird erfindungsgemäss durch die Merkmale des kennzeichnenden Teils des Patentanspruchs gelöst.

In dieser Vorrichtung wird die Unterbrechung der Förderphase durch die dritte Steuerkante in Zusammenwirken mit dem Steuerventil bewirkt, indem das Überströmventil kurzzeitig öffnet. Dabei kann die Dauer des Unterbrechungsintervalls abhängig vom Zeitpunkt des Öffnens des Steuerventils verändert werden. Die Aufteilung der gesamten einzuspritzenden Brennstoffmenge kann beliebig gewählt werden, z.B. so, dass während des ersten Abschnitts etwa 20% und während des zweiten Abschnitts dementsprechend etwa 80% der gesamten Brennstoffmenge eingespritzt werden. Zugleich wird der Einspritzbeginn gegenüber dem der bekannten Vorrichtung vorverlegt, und zwar vor den oberen Totpunkt, was mittels einer von der sonst üblichen Bemessung abweichenden Bemessung des Nockens und dessen entsprechender Befestigung auf der Nockenwelle relativ zum Kurbelwinkel bewerkstelligt wird. Durch diese Vorverlegung wird erreicht, dass der maximale Zünddruck zum oberen Totpunkt hin verschoben wird, wogegen durch die variierbare reduzierte oder unterbrochene Förderung und Einspritzung dieser Zünddruck während des grössten Teils des Verbrennungsvorganges praktisch auf dem maximalen Wert konstant gehalten wird. Wegen des früheren Erreichens des maximalen Zünddruckes wird es überdies möglich, die Förderphase und die Einspritzung früher als bisher zu beenden, was den Vorteil hat, dass auch der nahe dem Förderende eingespritzte Brennstoffanteil unter höherem Druck verbrannt wird. Damit wird eine optimale Verbrennung des eingespritzten Brennstoffs erreicht und zugleich der spezifische Brennstoffverbrauch verringert.

Mit der in der früher eingereichten, aber nicht vorveröffentlichten EP-OS 219 667 beschriebenen Vorrichtung soll im wesentlichen die gleiche Aufgabe gelöst werden. Diese Vorrichtung weist jedoch eine Brennstoffeinspritzpumpe auf, bei der der Förderbeginn und das Förderende mit Hilfe eines mechanisch gesteuerten Saugventils bzw. eines mechanisch gesteuerten Überströmventils festgelegt sind.

Ein Ausführungsbeispiel der Erfindung wird in der folgenden Beschreibung anhand der Zeichnung näher erläutert. Es zeigen:
Fig. 1 einen schematischen Schnitt durch eine Brennstoffeinspritzvorrichtung nach der Erfindung und
Fig. 2 ein Diagramm über den zeitlichen Ablauf der Förderphase mit Hilfe der erfindungsgemässen Einrichtung.

Gemäss Fig. 1 ist in einem Pumpengehäuse 1 eine Zylinderbüchse 2 angeordnet, in deren Bohrung ein Pumpenkolben 3 dichtend geführt ist. Der Pumpenkolben 3 steht an seinem unteren, in Fig. 1 nicht dargestellten Ende mit einer Nockenwelle in Wirkungsverbindung, durch die der Pumpenkolben 3 im Takt der Brennkraftmaschine auf- und abwärts bewegt wird. Die Zylinderbüchse 2 ist an ihrem oberen Ende mit einem Flansch 5 versehen, über den die Zylinderbüchse mittels Schrauben 6 am Pumpengehäuse 1 befestigt ist. In der Zylinderbüchse 2 ist ein Pumpenraum 4 ausgebildet, von dem ein Ausgangskanal 7 ausgeht, der ein Druckventil 8 enthält. Stromunterhalb des Druckventils 8 ist am Ausgangskanal 7 eine Förderleitung 9 angeschlossen, die zu einem nicht dargestellten Einspritzventil im Zylinder der Brennkraftmaschine führt. Das Druckventil 8 wird von einer Feder 8' auf eine Sitzfläche im Ausgangskanal 7 gedrückt. Der Pumpenkolben 3 weist eine erste teils rechtwinklig, teils schräg zur Kolbenachse verlaufende Steuerkante 10 auf, die mit einer Oeffnung 12 in der Wand der Zylinderbüchse 2 zusammenwirkt und die den Förderbeginn der Pumpe bestimmt. In axialer Richtung unterhalb der ersten Steuerkante 10 weist der Pumpenkolben 3 eine zweite, schräg zur Längsachse des Kolbens verlaufende Steuerkante 11 auf, die ebenfalls mit der Oeffnung 12 zusammenwirkt und die das Förderende der Pumpe bestimmt. Die zweite Steuerkante 11 wird durch eine Ausfräsung im Kolben 3 gebildet, die zum unteren Kolbenende hin durch eine rechtwinklig zur Längsachse verlaufende Kante 22 begrenzt wird. Die Ausfräsung steht über einen in Längsrichtung des Kolbens sich erstreckenden Kanal 11' mit dem Pumpenraum 4 in Verbindung.

Die sich durch die Wand der Zylinderbüchse 2 erstreckende Oeffnung 12 mündet in einen Ringraum 13, der zwischen der Zylinderbüchse und dem Pumpengehäuse 1 ausgebildet ist. In den Ringraum 13 mündet ein Saugkanal 14, an dem eine nicht gezeichnete Zubringerpumpe für die Brennstoffzufuhr angeschlossen ist. Ausserdem ist an den Ringraum 13 ein Ueberströmkanal 15 angeschlossen, über den am Ende der Förderphase Brennstoff aus dem Pumpenraum 4 über den Kanal 11' und die Oeffnung 12 abströmen kann.

Erfindungsgemäss ist in der Zylinderbüchse 2 ein Kanal 16 vorgesehen, der vom Pumpenraum 4 oben abzweigt und über ein Ueberströmventil 17 in den Ueberströmkanal 15 mündet. Das Ueberströmventil 17 ist so im Kanal 16 angeordnet, dass es von dem im Pumpenraum 4 herrschenden Brennstoffdruck in schliessendem Sinne auf eine Sitzfläche 18 gedrückt wird. Ausserdem ist zur Unterstützung dieser Wirkung eine Feder 17' vorgesehen. Das Ueberströmventil 17 ist auf seiner Abströmseite mit einem Zapfen 25 versehen, der auf einen weiter unten beschriebenen federbelasteten Kolben 31 drückt.

In der Zylinderbüchse 2 ist eine weitere, deren Wand durchdringende Oeffnung 28 vorgesehen, die auch die Wand des Pumpengehäuses 1 durchdringt und über ein gebogenes Rohrstück 29 mit einem Raum 30 in Verbindung steht, in dem der am Zapfen 25 anliegende Kolben 31 angeordnet ist. Der Kolben 31 ruht auf einer Feder 32, die sich am Boden des Raumes 30 abstützt. Von dem Raum 30 führt eine Bohrung 33 zum Ueberströmkanal 15, wobei in dieser Bohrung ein federbelastetes Nachfüllventil 34 angeordnet ist. Dieses Nachfüllventil stellt sicher, dass beim Förderhub des Pumpenkolbens 3 die Bohrung 33, der Raum 30 und der zur Oeffnung 28 führende Kanal nicht leergesaugt werden können, da bei einem in diesem Volumen entstehenden Unterdruck Brennstoff aus dem Ueberströmkanal 15 über das Nachfüllventil 34 nachströmen kann. Dieses Volumen ist also stets brennstoffgefüllt, wobei dieser Brennstoff unter einem geringfügig niedrigerem Druck steht als der Brennstoff im Kanal 15. Vom Nachfüllventil 34 zweigt eine Bohrung 35 ab, die über ein Steuerventil 36 ebenfalls in den Ueberströmkanal 15 mündet, und zwar stromunterhalb des Ueberströmventils 17. Das Steuerventil 36, von dem in Fig. 1 nur der Verschlussteil gezeigt ist, kann elektrisch, hydraulisch oder auch mechanisch betätigt werden.

Der Pumpenkolben 3 weist einen quer zu seiner Längsachse und über einen Teil seines Umfangs sich erstreckenden Kanal 19 auf, dessen in Fig. 1 obere Begrenzung eine dritte Steuerkante 20 bildet, die mit der weiteren Oeffnung 28 in der Zylinderbüchse 2 zusammenwirkt. Der Kanal 19 steht über einen axialen, in der Mantelfläche des Kolbens 3 angebrachten Kanal 21 mit dem Kanal 11' und somit mit dem Pumpenraum 4 in Verbindung. Die Steuerkante 20 verläuft etwas schräg zur Längsachse des Pumpenkolbens 3, der in seinem in Fig. 1 unteren Teil eine Verzahnung 23 aufweist, die mit einer nicht näher dargestellten Zahnstange 24 in Eingriff steht. Mit Hilfe dieser Zahnstange lässt sich der Pumpenkolben 3 um seine Längsachse etwas verdrehen, so dass sich die Lage der drei schrägen Steuerkanten 10, 11 und 20 relativ zu den zugehörigen Oeffnungen 12 bzw. 28 verändern lässt.

Im normalen Betrieb der Vorrichtung wird der Pumpenkolben 3 von einer Nocke der nicht gezeigten Nockenwelle in Fig.1 nach oben bewegt, wobei die erste Steuerkante 10 sich anfänglich noch in einiger Entfernung von der Oeffnung 12 befindet. Zu dieser Zeit sind das Druckventil 8 und das Ueberströmventil 17 noch geschlossen. Sobald im weiteren Verlauf der Aufwärtsbewegung des Pumpenkolbens 3 die erste Steuerkante 10 die Oeffnung 12 bedeckt, beginnt die Förderphase und damit der Einspritzvorgang, indem der Pumpenkolben 3 den im Pumpenraum 4 befindlichen Brennstoff unter hohem Druck in die Förderleitung 9 drückt, wobei das Druckventil 8 offen ist. Der Beginn der Förderphase ist in Fig. 2 mit A bezeichnet. Sobald die dritte Steuerkante 20 am Pumpenkolben 3 in den Bereich der weiteren Oeffnung 28 kommt, entsteht über die Kanäle 11', 21 und 19, die Oeffnung 28 und den an diese anschliessenden Kanal im Rohrstück 29 eine Verbindung zwischen dem Pumpenraum 4 und dem brennstoffgefüllten Raum 30 unter dem Kolben 31. Durch diese Verbindung pflanzt sich der hohe Druck aus dem Pumpenraum 4 zum Raum 30 fort, was eine rasche Aufwärtsbewegung des Kolbens 31 zur Folge hat, so dass das Ueberströmventil 17 während der Förderphase geöffnet wird. Es entweicht somit Brennstoff aus dem Pumpenraum 4 über den Kanal 16 zum Ueberströmkanal 15. Durch diese Druckentlastung im Pumpenraum 4 wird vorübergehend die Brennstofförderung in die Druckleitung 9 unterbrochen. Der Beginn dieser Unterbrechung ist in Fig. 2 mit B bezeichnet. Die Unterbrechung wird dadurch beendet, dass durch ein entsprechendes Signal das Steuerventil 36 geöffnet wird, so dass der hohe Druck im Raum 30 unter dem Kolben 31 sich über die Bohrungen 33 und 35 abbaut und der Kolben 31 wieder in die in Fig. 1 gezeichnete Lage zurückkehrt, bei der das Ueberströmventil 17 geschlossen ist. Dieser Schliesspunkt, bei dem also die Förderphase über die Druckleitung 9 zum Einspritzventil fortgesetzt wird, ist in Fig. 2 mit C bezeichnet. Die Förderphase bzw. Einspritzung wird beendet, wenn die zweite Steuerkante 11 im weiteren Verlauf der Aufwärtsbewegung des Kolbens 3 die Oeffnung 12 freigibt, was in Fig. 2 dem Punkt D entspricht. Der Druck im Pumpenraum 4 baut sich über den Kanal 11', die Oeffnung 12 und den Ringraum 13 ab. Nach der Bewegungsumkehr des Pumpenkolbens 3 gelangt über den Saugkanal 14 und den Ringraum 13 sowie die Oeffnung 12 neuer Brennstoff in den Pumpenraum 4.

Wie schon erwähnt, lässt sich durch Variation des Oeffnungszeitpunktes des Steuerventils 36 der zeitliche Abstand zwischen den Punkten B und C variieren, und zwar insbesondere sehr klein machen. Mit Hilfe der Zahnstange 24 wird es möglich, die gesamte Förderphase bzw. den gesamten Einspritzvorgang, also den Zeitraum zwischen den Punkten A und D in Fig. 2, vor- oder zurückzuverschieben, z.B. in Abhängigkeit der Last der Brennkraftmaschine.

## Patentansprüche

1. Brennstoffeinspritzvorrichtung für eine Dieselbrennkraftmaschine, mit einer Brennstoffpumpe, die einen von einer Nockenwelle angetriebenen, Brennstoff in einen Pumpenraum (4) fördernden Pumpenkolben (3) aufweist, der eine den Förderbeginn der Pumpe bestimmende, erste Steuerkante (10) und eine das Förderende der Pumpe bestimmende, zweite Steuerkante (11) aufweist, wobei beide Steuerkanten (10, 11) mit ein und derselben in der Zylinderwand der Pumpe befindlichen Öffnung (12) zusammenwirken, die mit einem Saugkanal (14) und einem Überströmkanal (15) in Verbindung steht, und wobei der Pumpenkolben (3) mit mindestens einer dritten, mit dem Pumpenraum (4) in Verbindung stehenden Steuerkante (20) versehen ist, die mit einer weiteren Öffnung (28) in der Zylinderwand der Pumpe zusammenwirkt, dadurch gekennzeichnet, dass am Pumpenraum (4) ein zum Uberströmkanal (15) führender Kanal (16) angeschlossen ist, in dem ein vom Brennstoffdruck im Pumpenraum in Schliessrichtung beaufschlagtes Überströmventil (17) angeordnet ist, dass in der Pumpe ein mit der weiteren Öffnung (28) in Verbindung stehender, brennstoffgefüllter Raum (30) vorgesehen ist, der ausserdem über ein Nachfüllventil (34) und ein Steuerventil (36) mit dem Überströmkanal (15) verbunden ist, dass in dem brennstoffgefüllten Raum (30) ein von diesem Brennstoff beaufschlagter Kolben (31) angeordnet ist, der mit dem Überströmventil (17) derart zusammenwirkt, dass - bei vor den oberen Totpunkt gelegtem Förderbeginn - das Überströmventil (17) während der Förderphase vorübergehend öffnet, wenn die dritte Steuerkante (20) über die weitere Öffnung (28) in der Zylinderwand die Verbindung des Pumpenraums (4) mit dem brennstoffgefüllten Raum (30) herstellt, und dass das Öffnen des Überströmventils (17) während der Förderphase durch Öffnen des Steuerventils (36) beendet wird.

## Claims

1. A fuel injection system for a diesel combustion engine, with a fuel pump having a pump plunger (3) which is driven by a camshaft and delivers fuel into a pump chamber (4), said pump plunger having a first helix (10) which determines the start of the pump's delivery and a second helix (11) which determines the end of the pump's delivery, both helices (10, 11) cooperating with one and the same port (12) in the cylinder wall of the pump, said port communicating with an intake passage (14) and an overflow passage (15), and the pump plunger (3) being provided with at least a third helix (20) which communicates with the pump chamber (4) and cooperates with an additional port (28) in the cylinder wall of the pump, characterised in that connected to the pump chamber (4) is a passage (16) which leads to the overflow passage (15) and wherein is disposed an overflow valve (17) actuated in the closure direction by the fuel pressure in the pump chamber, that in the pump there is provided a fuel-filled chamber (30) which communicates with the additional port (28) and which is further connected to the overflow passage (15) by means of a top-up valve (34) and a control valve (36), that in the fuel-filled chamber (30) there is disposed a plunger (31) adapted to be actuated by this fuel and cooperating with the overflow valve (17) such that - with the start of delivery set before the top dead centre - the overflow valve (17) opens temporarily during the delivery phase if, via the additional port (28) in the cylinder wall, the third helix (20) links the pump chamber (4) to the fuel-filled chamber (30), and in that opening of the overflow valve (17) is terminated during the delivery phase by opening of the control valve (36).

## Revendications

1. Dispositif d'injection de combustible d'un moteur Diesel, constitué d'une pompe d'injection qui comporte un piston (3) de pompe mû par un arbre à cames et assurant le refoulement du combustible contenu dans une chambre (4) de pompe, ce piston étant pourvu d'une première arête (10) de commande qui définit le début de la phase de refoulement de la pompe, et d'une deuxième arête (11) de commande qui définit la fin de la phase de refoulement de la pompe, les deux arêtes (10, 11) de commande coopérant avec le même orifice commun (12) qui se situe dans la paroi du cylindre de la pompe et qui communique avec un canal (14) d'admission et un canal (15) de trop-plein, et ce piston (3) de pompe étant pourvu également d'au moins une troisième arête (20) de commande qui communique avec la chambre (4) de la pompe et coopère avec un autre orifice (28) situé dans la paroi du cylindre de la pompe, caractérisé en ce qu'une conduite (16), menant au canal (15) de trop-plein, débouche dans la chambre (4) de pompe et comporte un clapet (17) de trop-plein qui est maintenu dans le sens de la fermeture par la pression du combustible enfermé dans la chambre de pompe, en ce qu'une autre chambre (30), remplie de combustible et communiquant avec l'autre orifice (28), est prévue dans la pompe et communique avec le canal (15) de trop-plein, par l'intermédiaire d'une soupape (34) de réadmission et d'un clapet (36) de commande, en ce qu'un piston (31) est disposé dans la chambre (30) remplie de combustible, ce piston, soumis à l'effet de la pression du combustible, coopérant avec le clapet (17) de trop-plein de telle façon que - lorsque le début de refoulement est avancé avant le point mort hautle clapet (17) de trop-plein s'ouvre momentanément pendant la phase de refoulement quand la troisième arête (20) de commande établit, à travers l'autre orifice (28) dans la paroi du cylindre, la communication entre la chambre (4) de pompe et la chambre (30) remplie de combustible, et que l'ouverture du clapet (17) de trop-plein pendant la phase de refoulement est arrêtée par l'ouverture du clapet (36) de commande.
